# EUROPÄISCHE PATENTSCHRIFT

(11) **EP 0 807 594 B1**
(45) Veröffentlichungstag und Bekanntmachung des Hinweises auf die Patenterteilung: **20.03.2002**
(21) Anmeldenummer: 97107901.7
(22) Anmeldetag: 15.05.1997
(51) Int. Cl.: B65H 33/04

(54) **Vorrichtung zur trennbar gestapelten Ablage von Blättern**
Device for depositing sheets in separable piles
Dispositif pour le dépôt de feuilles en piles séparables

(30) Priorität: 17.05.1996 DE 19619995
(43) Veröffentlichungstag der Anmeldung: 19.11.1997
(73) Patentinhaber: Patentia Hergiswil AG, 6052 Hergiswil (CH)
(72) Erfinder: Steinhilber, Helmut, 6052 Hergiswil (CH)
(74) Vertreter: Patentanwälte Westphal, Mussgnug & Partner

(56) Entgegenhaltungen:
- EP-A- 0 608 045
- US-A- 3 838 851
- US-A- 4 624 452
- PATENT ABSTRACTS OF JAPAN vol. 12, no. 4 (M-657), 8.Januar 1988 & JP 62 167170 A (FUJI XEROX CO LTD), 23.Juli 1987,

## Beschreibung

Die Erfindung betrifft eine Vorrichtung zur trennbar gestapelten Ablage von Blättern, die von einer Büromaschine ausgegeben werden, gemäß dem Oberbegriff des Anspruchs 1.

Bei zahlreichen Büromaschinen, wie Druckern, Telekopierern, Kopiergeräten usw. werden die von der Büromaschine bedruckten oder in sonstige Weise mit Aufzeichnungen versehenen Blätter gestapelt abgelegt. Werden aufeinanderfolgende Blätter auf den Stapel abgelegt, die zu unterschiedlichen Vorgängen gehören, so müssten die zu den einzelnen Vorgängen gehörenden Blattgruppen mühsam aus dem Stapel herausgesucht werden. Dies ist beispielsweise der Fall, wenn mehrere Bildschirm-Arbeitsplätze an einen gemeinsamen zentralen Drucker angeschlossen sind.

Es ist bekannt, dem Blattaustritt einer Büromaschine einen Sorter nachzuordnen, der eine Vielzahl von Ablagefächern aufweist, so dass die zu unterschiedlichen Vorgängen gehörenden Blätter gesteuert jeweils in gesonderte Ablagefächer gelangen. Ein solcher Sorter ist aufwendig, beansprucht viel Platz und die Zahl der zur Verfügung stehenden Ablagefächer und deren Aufnahmekapazität ist begrenzt. Wird der Inhalt mehrerer Ablagefächer gemeinsam entnommen und an einen Arbeitsplatz zur Weiterverarbeitung gebracht, so werden in der Regel die in dem Sorter getrennten Stapel wieder vereinigt und müssen am Arbeitsplatz erneut getrennt werden.

Weiter ist es bekannt (EP-A-0 608 045; JP 62-167170), zwischen die Blattgruppen, die zu verschiednen Vorgängen gehören, Papierblätter zu legen, die sich farblich oder insbesondere im Format von den Blättern des Stapels unterscheiden. Diese Trennblätter werden in einer Kassette bereit gehalten, wie sie in der Büromaschine für die zu bedruckenden Blätter vorgesehen ist, so dass ein automatisches Einlegen der Trennblätter möglich ist. Die Trennblätter beanspruchen jedoch eines der Magazine der Büromaschine, die nur in begrenzter Anzahl zur Verfügung stehen. Eine Widerverwendung der Trennblätter ist kaum möglich, da sie der Hitzeeinwirkung im Drucker bzw. Kopierer ausgesetzt werden.

Schließlich ist es bekannt, die jeweils aufeinanderfolgenden, zu verschiedenen Vorgängen gehörenden Blattgruppen, gegeneinander versetzt abzulegen (Offset-Ablage). Durch die gegeneinander versetzte Ablage können die einzelnen Blattgruppen des Stapels leicht getrennt werden. Wird jedoch bei Bedarf die zu einem Vorgang gehörende Blattgruppe aus dem Stapel entnommen, so liegen anschließend zwei Blattgruppen aufeinander, die nicht gegeneinander versetzt sind und daher nicht mehr erkennbar getrennt werden können.

Der Erfindung liegt die Aufgabe zugrunde, eine Vorrichtung zu schaffen, die ein Wiederverwenden der Trennfolien ermöglicht, die zum Trennen der von der Büromaschine gestapelt abgelegten Blätter verwendet werden.

Diese Aufgabe wird erfindungsgemäß gelöst durch eine Vorrichtung mit den Merkmalen des Anspruchs 1.

Vorteilhafte Ausführungen der Erfindung sind in den Unteransprüchen angegeben.

Der Grundgedanke der Erfindung besteht darin, an der Büromaschine ein zusätzliches Magazin für die Trennfolien anzubringen, von welchem die Trennfolien vereinzelt ausgegeben und auf den von der Büromaschine ausgegebenen Blattstapel abgelegt werden. Da das Magazin für die Trennfolien gesondert an der Büromaschine angeordnet ist, können die Abmessungen der Trennfolie unabhängig von dem Blatt-Transport und dem Blattformat der Büromaschine gewählt werden. Die Abmessungen der Trennfolie sind so gewählt, daß sie zumindest in einer Dimension größer als die von der Büromaschine ausgegebenen Blätter sind. Die Trennfolien ragen daher aus dem Rand des Blattstapels heraus. Die Trennfolien können auf diese Weise leicht erfaßt werden und ein Trennen des Blattstapels ist in bequemer Weise möglich, indem die Trennfolien mit dem daraufliegenden Stapel angehoben werden. Mittels der Trennfolien kann der gesamte Stapel blattgruppenweise gewissermaßen durchgeblättert werden, um die gewünschte Blattgruppe herauszusuchen.

Wird eine irgendwo in dem Stapel liegende Blattgruppe benötigt, so kann diese problemlos zusammen mit der zugehörigen Trennfolie aus dem gesamten Stapel herausgezogen werden. Die übrigen Trennfolien bleiben in dem Stapel und trennen weiterhin die aufeinanderfolgenden verbleibenden Gruppen. Die mit der ausgewählten Blattgruppe aus dem Stapel entnommene Trennfolie kann wieder in das Magazin eingelegt werden, so daß sie für die weitere Verwendung zur Verfügung steht. Vorteilhaft ist auch, daß der gesamte Stapel zusammen mit den Trennfolien aus der Ablage der Büromaschine entnommen und an den Ort der Weiterverarbeitung, z.B. an einen Arbeitstisch, gebracht werden kann. Dort können die unterschiedlichen Blattgruppen getrennt und geheftet, verteilt, kuvertiert oder in Unterschriftmappen usw. eingelegt werden. Die Trennfolien werden anschließend wieder zu der Büromaschine zurückgebracht und in das Magazin eingelegt.

Das Einlegen der Trennfolien in den abgelegten Blattstapel hat weiter den Vorteil, daß der gesamte für die Blattablage zur Verfügung stehende Raum ausgenützt werden kann. Die nur durch die Trennfolien voneinander getrennten unterschiedlichen Blattgruppen liegen dicht aufeinander und nehmen nur den Platz in Anspruch, der tatsächlich benötigt wird. Ungenutzter Zwischenraum, wie er bei Sortern durch unvollständig gefüllte Ablagefächer und den für den Einwurf der Blätter in die Fächer benötigten Freiraum bedingt ist, ist nicht vorhanden.

Die Vorrichtung ist äußerst einfach aufgebaut, da sie lediglich ein Magazin benötigt, in welches die Trennfolien lose eingelegt werden, sowie eine einfache Ausgabeeinheit, die die Trennfolien vereinzelt aus dem Magazin abgibt. Die Trennfolien können aus dem Magazin in den Papierpfad der Büromaschine eingeführt werden, so daß sie über die Blattausgabe der Büromaschine in die Blattablage gelangen. Vorzugsweise wird die Vorrichtung jedoch oberhalb des Blattaustrittes der Büromaschine angeordnet, so daß die ausgegebenen Trennfolien ohne zusätzliche Leiteinrichtungen von oben auf den Blattstapel gelegt werden. Die Vorrichtung kann insbesondere auch als einfaches Zusatzgerät gestaltet sein, welches optional an der Büromaschine angebaut werden kann.

Das Magazin ist so ausgebildet, daß die entnommenen Trennfolien leicht und bequem in das Magazin zurückgelegt werden können. Hierzu weist das Magazin eine nach oben offene Aufnahme auf, in welche die Trennfolen eingelegt werden.

Die Trennfolien können unterschiedliche Form aufweisen, wobei ihre Abmessungen in bezug auf die von der Büromaschine verarbeiteten Blätter so gewählt sind, daß die Trennfolien zuverlässig aus dem Stapel der in der Blattablage der Büromaschine abgelegten Blätter herausragen. Es ist zweckmäßig, daß die Trennfolien abgerundete Ecken aufweisen, die bei dem mehrfachen Gebrauch der Trennfolien weniger durch Beschädigungen gefährdet sind. In einer bevorzugten Ausführung sind die Trennfolien als kreisrunde oder ovale Scheiben ausgebildet, deren Durchmesser etwas größer ist, als die Schmalseite der von der Büromaschine ausgegebenen Blätter. Die kreisrunde Form der Trennfolien hat den Vorteil, daß die Trennfolie nach Gebrauch wieder in das Magazin der Vorrichtung zurückgelegt werden können, ohne daß eine Orientierung oder Ausrichtung im Magazin erforderlich ist.

Die Trennfolien können aus jedem geeigneten Werkstoff bestehen, z.B. aus einem Papier geeigneter Steifigkeit, aus dünner Pappe oder aus Kunststoff. Die Trennfolien müssen nur wenige Grundanforderungen erfüllen. Die Steifigkeit der Trennfolien muß ausreichen, damit diese über den Rand des Stapels hinaus ragen und damit ein Anheben des Stapels mittels der Trennfolien zum Durchblättern des Stapels möglich ist. Andererseits müssen die Trennfolien eine ausreichende Biegsamkeit aufweisen, um ein einfaches Vereinzeln und Abziehen aus dem Magazin zu ermöglichen und um das Durchbiegen des Stapels beim Durchblättern nicht zu behindern. Da die Trennfolien mehrfach verwendet werden, sollten sie schließlich eine ausreichende Widerstandsfähigkeit für einen länger dauernden Gebrauch aufweisen. Zweckmäßigerweise sind die Trennfolien transparent, um das jeweils unter der Trennfolie liegende Dokument leicht identifizieren zu können. Damit die Trennfolien im Stapel besser erkennbar sind, können die Trennfolien oder zumindest ihr aus dem Stapel herausragender Randbereich farbig ausgebildet sein. Da die Trennfolien lange Zeit benutzbar sind und dem Benutzer täglich und häufig vor Augen kommen, eignen sich die Trennfolien auch besonders für das Bedrucken mit Informationen oder Werbung.

Im folgenden wird die Erfindung anhand eines in der Zeichnung dargestellten Ausführungsbeispiels näher erläutert. Es zeigen
- Figur 1: einen Vertikalschnitt durch die auf einen Drucker aufgebaute Vorrichtung und
- Figur 2: eine Draufsicht auf die Vorrichtung.

In Figur 1 ist der Ausgabebereich eines Druckers 10, z.B. eines Laserdruckers gezeigt mit den Austrittsrollen 12, die die bedruckten Blätter 14 auswerfen und in einer Ablage 16 gestapelt ablegen. Der Drucker 10 ist handelsüblich, nicht Gegenstand der Erfindung und muß daher nicht weiter beschrieben werden.

Die erfindungsgemäße Vorrichtung ist oberhalb der Austrittsrollen 12 auf die obere Abdeckplatte des Druckers 10 aufgesetzt. Die Vorrichtung weist ein auf der Abdeckplatte des Druckers 10 aufsitzendes Gehäuse 18 auf, welches beispeilsweise mit die Abdeckplatte umgreifenden Bügeln 20 an dem Drukker 10 befestigt wird. Oben an dem Gehäuse 18 ist ein Magazin 22 ausgebildet, in welches Trennfolien 24 gestapelt eingelegt werden. Die Trennfolien 24 sind Kreisscheiben, die aus einem geeigneten Kunststoff bestehen und eine solche Stärke aufweisen, daß sie eine gewisse Eigensteifigkeit aufweisen, sich jedoch unter leichtem Druck durchbiegen lassen. Der Durchmesser der Trennfolien 24 ist größer als die Breite der Blätter 14.

Das Magazin 22 ist gebildet aus einer Auflagefläche 26, die an der Oberseite des Gehäuses 18 angeformt ist und sich von dem Gehäuse 18 nach hinten unter einem Neigungswinkel ansteigend erstreckt. An den beiden Seitenkanten der Auflagefläche 26 sind senkrecht nach oben ragende Führungswangen 28 angeformt. Die Breite der Auflagefläche 26, d.h. der lichte Abstand der Führungswangen 28 entspricht dem Durchmesser der Trennfolien 24, während die Länge der Auflagefläche 26 zumindest größer als der Radius vorzugsweise gleich dem Durchmesser der Trennfolien 24 ist. Die Trennfolien 24 können somit aufeinandergestapelt lose in das Magazin 22 eingelegt werden, wobei sie durch die Auflagefläche 26 abgestützt und durch die Führungswangen 28 seitlich geführt sind. An der vorderen unteren Querkante des Magazins 22 ist eine vertikale Anschlagwand 30 des Gehäuses 18 angeordnet, die den auf der geneigten Auflagefläche 26 nach vorn rutschenden Stapel der Trennfolien 24 abstützt.

Unterhalb des vorderen unteren Randes der Auflagefläche 26 ist eine parallel zur Anschlagwand 30 verlaufende horizontale Welle 32 drehbar in dem Gehäuse 18 gelagert. Auf der Welle 32

sitzen drehfest zwei Vereinzelungsrollen 34, die mit ihrem adhäsiven Umfang durch an die Anschlagwand 30 angrenzende Durchbrüche 36 des vorderen Randes der Auflagefläche 26 hindurchgreifen. Wie aus Figur 1 zu erkennen ist, ragt der Umfang der Vereinzelungsrollen 34 geringfügig über die Oberfläche der Auflagefläche 26 heraus. Die Welle 32 mit den Vereinzelungsrollen 34 ist durch einen unteren der Auflagefläche 26 in dem Gehäuse 18 gelagerten Elektromotor 38 über ein Schneckengetriebe 40 antreibbar. Der Antrieb der Vereinzelungsrollen 34 erfolgt in der Darstellung der Figur 1 im Gegenuhrzeigersinn. An der unteren Querkante der Anschlagwand 30 öffnet sich ein Durchtrittskanal 42, der sich über die gesamte Breite der Auflagefläche 26 erstreckt, dessen Höhe größer als die einfache Stärke und kleiner als die doppelte Stärke der Trennfolien zu ist und der sich bündig an die Oberseite der Auflagefläche 26 anschließt. Der Durchtrittskanal 42 beginnt mit dem Neigungswinkel der Auflagefläche 26 und verläuft unter leichter Krümmung in die Horizontale im wesentlichen waagerecht durch das Gehäuse 18. Das Austrittsende des Durchtrittskanals 42 mündet an der vertikalen Vorderseite des Gehäuses 18, die sich über dem die Austrittsrollen 12 abdeckenden Rand der oberen Deckplatte des Druckers 10 befindet. An der Unterseite des Austrittsendes des Durchtrittskanals 42 sind mittig zwei untere Auswurfrollen 44 auf einer Welle 46 angeordnet. Die Welle 46, und damit die unteren Auswurfrollen 44, werden über ein Zahnradgetriebe 48 von der Welle 32, und damit von dem Elektromotor 38, angetrieben. Der Drehsinn des Antriebs der unteren Auswurfrollen 44 ist der gleiche wie der Drehsinn der Vereinzelungsrollen 34, d.h. in der Darstellung der Figur 1 der Gegenuhrzeigersinn. Oberhalb des Austrittsendes des Durchtrittskanals 42 sind in dem Gehäuse 18 obere Auswurfrollen 50 frei drehbar gelagert, die abgefedert von oben auf den unteren Auswurfrollen 44 aufsitzen.

Im Betrieb des Druckers 10 werden die bedruckten Blätter 14 über die Austrittsrollen 12 ausgeworfen und gestapelt in der Ablage 16 abgelegt. Ist ein zusammenhängender Druckvorgang (Druckjob) abgeschlossen und ist die zu diesem Vorgang gehörende Gruppe von Blättern 14 gestapelt in der Ablage 16 abgelegt, so erhält die Vorrichtung ein Startsignal, welches den Elektromotor 38 in Betrieb setzt. Der Elektromotor 38 treibt die Vereinzelungsrollen 34 und die unteren Auswurfrollen 44 an. Die Vereinzelungsrollen 34 greifen reibschlüssig von unten an der untersten Trennfolie 24 der in dem Magazin 22 gestapelten Trennfolien an und schieben diese durch den Durchtrittskanal 42. Da die Höhe des Durchtrittskanals 42 kleiner ist als die doppelte Stärke der Trennfolien 24 kann jeweils nur eine Trennfolie 24 durch den Durchtrittskanal 42 geschoben werden. Die Trennfolie 24 gelangt zwischen die unteren Auswurfrollen 44 und die oberen Auswurfrollen 50 und wird durch diese erfaßt und von den unteren Auswurfrollen 44 reibschlüssig weiter transportiert, wie in Figur 1 gestrichelt angedeutet ist. Sobald die Trennfolie 24 die Auswurfrollen 44 und 50 vollständig passiert hat, fällt die Trennfolie 24 frei nach unten und legt sich auf den Stapel der Blätter 14. Der Elektromotor 38 wird dann wieder stillgesetzt. Der Drucker 10 kann nun mit dem nächsten Druckvorgang beginnen. Nachdem dieser folgende Druckvorgang abgeschlossen ist, wird in entsprechender Weise die nächste Trennfolie 24 aufgelegt. Die in den Stapel der in der Ablage 16 abgelegten Blätter 14 eingelegten Trennfolien 24 ragen aufgrund ihres größeren Durchmessers über den Rand des Stapels hinaus, wie in Figur 1 gezeigt ist. Der überstehende Rand der Trennfolien 24 kann leicht erfaßt werden, um die jeweilige Trennfolie 24 und den darüberliegenden Teil des gesamten Blattstapels anzuheben. Dadurch sind die jeweils unter der angehobenen Trennfolie 24 liegenden Blätter 14 einsehbar. Eine gewünschte Blattgruppe kann in jeder Position aus dem Stapel entnommen werden. Es muß nur die entsprechende Trennfolie 24 angehoben werden und die gewünschte Blattgruppe kann zusammen mit der zugehörigen Trennfolie 24 herausgenommen werden.

Die nach der Entnahme aus der Ablage 16 nicht mehr benötigten Trennfolien 24 werden einfach wieder in das Magazin 22 oben auf den Stapel der dort gelagerten Trennfolien 24 aufgelegt. Durch die seitlichen Führungswangen 28 und die Neigung der Auflagefläche 26 werden die in das Magazin 22 eingelegten Trennfolien 24 zwangsläufig deckungsgleich gestapelt. Wegen der Kreisform der Trennfolien 24 ist eine gesonderte Ausrichtung nicht erforderlich.

### Bezugszeichenliste

- 10: Drucker
- 12: Austrittsrollen
- 14: Blätter
- 16: Ablage
- 18: Gehäuse
- 20: Bügel
- 22: Magazin
- 24: Trennfolien
- 26: Auflagefläche
- 28: Führungswangen
- 30: Anschlagwand
- 32: Welle
- 34: Vereinzelungsrollen
- 36: Durchbrüche
- 38: Motor
- 40: Schneckengetriebe
- 42: Durchtrittskanal
- 44: untere Auswurfrollen
- 46: Welle
- 48: Zahnradgetriebe
- 50: obere Auswurfrollen

## Patentansprüche

1. Vorrichtung zur trennbar gestalteten Ablage von Blättern (14), die von einer Büromaschine (10) ausgegeben werden, mit Trennmitteln, die zwischen die aufeinanderfolgenden, zu trennenden Blattgruppen gelegt werden, wobei die Trennmittel Trennfolien (24) sind, die gestapelt in eine Aufnahme eines an der Büromaschine (10) angeordneten Magazins (22) einlegbar sind, wobei die Trennfolien (24) vereinzelt aus dem Magazin (22) ausgegeben und auf die gestapelt abgelegten Blätter (14) gelegt werden und wobei die Trennfolien (24) zumindest in einer Dimension ihrer Flächenabmessung größer als die Blätter (14) sind,
**dadurch gekennzeichnet, dass** das Magazin (22) an der Blattablage (16) der Büromaschine angeordnet ist und die Trennfolien (24) direkt oder über die Blattausgabe (12) der Büromaschine (10) zu der Blattablage (16) ausgibt, und dass die Aufnahme des Magazins (22) zum Einlegen der Trennfolien (24) nach oben offen ist.

2. Vorrichtung nach Anspruch 1,
**dadurch gekennzeichnet, dass** die Trennfolien (24) aus Kunststoff, Papier oder dünner Pappe bestehen, eine Eigensteifigkeit aufweisen und elastisch biegsam sind.

3. Vorrichtung nach Anspruch 1,
**dadurch gekennzeichnet, dass** die Aufnahme eine geneigte Auflagefläche (26) mit seitlichen Führungswangen (28) für die gestapelten Trennfolien (24) aufweist.

4. Vorrichtung nach Anspruch 1 oder 3,
**dadurch gekennzeichnet, dass** eine Vereinzelungseinrichtung (34) von unten an der untersten Trennfolie (24) des auf der Auflagefläche (26) aufliegenden Stapels der Trennfolien (24) angreift.

5. Vorrichtung nach Anspruch 4,
**dadurch gekennzeichnet, dass** die Vereinzelungseinrichtung reibschlüssig an der Trennfolie (24) angreifende antreibbare Vereinzelungsrollen (34) aufweist.

6. Vorrichtung nach Anspruch 4 oder 5,
**dadurch gekennzeichnet, dass** die Trennfolien (24) zur Vereinzelung durch einen Durchtrittskanal (42) abgezogen werden, dessen Höhe größer als die einfache und kleiner als die zweifache Stärke der Trennfolien (24) ist.

7. Vorrichtung nach einem der vorhergehenden Ansprüche,
**dadurch gekennzeichnet, dass** die Trennfolien (24) kreisscheibenförmig ausgebildet sind.

8. Vorrichtung nach einem der vorhergehenden Ansprüche,
**dadurch gekennzeichnet, dass** die Vorrichtung als Modul an der Büromaschine (10) befestigbar ist.

9. Vorrichtung nach einem der vorhergehenden Ansprüche,
**dadurch gekennzeichnet, dass** die Ausgabe der Trennfolien (24) aus dem Magazin (22) oberhalb der Blattausgabe (12) der Büromaschinen (10) angeordnet ist.

10. Vorrichtung nach Anspruch 9,
**dadurch gekennzeichnet, dass** das Magazin (22) hinter der Blattausgabe (44, 50) der Vorrichtung angeordnet ist und dass die Trennfolien (24) in gleicher Bewegungsrichtung aus der Vorrichtung ausgegeben werden, wie die Blätter (14) aus der Büromaschine (10) ausgegeben werden.

## Claims

1. Device for depositing sheets (14), delivered by an office machine (10), in separable stacks, with separating means which are laid between the successive sheet groups which are to be separated, wherein the separating means are separating films (24), which can be inserted in stacked fashion in a receptacle of a magazine (22) disposed at the office machine (10), wherein the separating films (24) are delivered singly from the magazine (22) and laid on the sheets (14) deposited in stacked fashion, and wherein the separating films (24) are larger than the sheets (14) at least in one dimension of their surface measurements,
**characterised in that** the magazine (22) is disposed at the sheet deposit unit (16) of the office machine and delivers the separating films (24) directly or via the sheet delivery unit (12) of the office machine (10) to the sheet deposit unit (16), and that the receptacle of the magazine (22) is open at the top to insert the separating films (24).

2. Device according to Claim 1,
**characterised in that** the separating films (24) consist of plastics, paper or thin board, are inherently rigid and elastically flexible.

3. Device according to Claim 1,
**characterised in that** the receptacle has an inclined support surface (26) with lateral guide walls (28) for the stacked separating films (24).

4. Device according to Claim 1 or 3,
**characterised in that** an isolating device (34) acts from below on the bottom separating film (24) of the stack of separating films (24) which lies on the support surface (26).

5. Device according to Claim 4,
**characterised in that** the isolating device (34) has drivable isolating rollers (34) which act on the separating film (24).

6. Device according to Claim 4 or 5,
**characterised in that** the separating films (24) are drawn off for isolation through a passage (42), the height of which is greater than once and less than twice the thickness of the separating films (24).

7. Device according to any one of the preceding Claims,
**characterised in that** the separating films (24) are in the shape of circular discs.

8. Device according to any one of the preceding Claims 5,
**characterised in that** the device can be attached as a module to the office machine (10).

9. Device according to any one of the preceding Claims,
**characterised in that** the unit at which the separating films (24) are delivered from the magazine (22) is disposed above the sheet delivery unit (12) of the office machines (10).

10. Device according to Claim 9,
**characterised in that** the magazine (22) is disposed behind the sheet delivery unit (44, 50) of the device, and that the separating films (24) are delivered from the device in the same direction of movement as the sheets (14) are delivered from the office machine (10).

## Revendications

1. Dispositif pour le dépôt de feuilles (14) en piles séparables, fourni par une machine de bureau (10) comprenant des moyens de séparation placés entre les groupes de feuilles à séparer, successifs, dans lequel
- les moyens de séparation sont des feuilles de séparation (24) empilées dans un réceptacle d'un magasin (22) prévu sur la machine du bureau (10),
- les feuilles de séparation (24) sont distribuées une à une du magasin (22) pour être placées sur les feuilles déposées (14), empilées, et
- au moins une dimension de la surface des feuilles de séparation (24) est supérieure à celles des feuilles (14),
**caractérisé en ce que**
- le magasin (22) est installé au niveau du dépôt de feuilles (16) de la machine de bureau et les feuilles de séparation (24) sont fournies au dépôt de feuilles (16) soit directement, soit par la sortie de feuilles (12) la machine de bureau (10), et
- le réceptacle du magasin (22) est ouvert vers le haut pour recevoir les feuilles de séparation (24).

2. Dispositif selon la revendication 1,
**caractérisé en ce que**
les feuilles de séparation (24) sont en matière plastique en papier ou en carton mince et elles présentent une rigidité propre et sont élastiques souples.

3. Dispositif selon la revendication 1,
**caractérisé en ce que**
le moyen de réception est une surface d'appui (26) inclinée avec des bords des guidages (28) latéraux pour les feuilles de séparation (24) empilées.

4. Dispositif selon l'une des revendications 1 ou 3
**caractérisé en ce qu'**
une installation de séparation (34) vient prendre par en-dessous la feuille de séparation (24) du dessous de la pile de feuilles de séparation (24) placée sur la surface de réception (26).

5. Dispositif selon la revendication 4,
**caractérisé en ce que**
l'installation de séparation comporte des rouleaux de séparation (34) entraînés, qui coopèrent par une liaison de friction avec la feuille de séparation (24).

6. Dispositif selon les revendications 4 ou 5,
**caractérisé en ce que**
les feuilles de séparation (24) sont extraites pour leur séparation à travers un canal de passage (42) dont la hauteur est supérieure à l'épaisseur d'une feuille de séparation (24) et inférieure à celle d'une double épaisseur de feuille de séparation.

7. Dispositif selon l'une des revendications précédentes,
**caractérisé en ce que**
les feuilles de séparation (24) sont en forme de disques circulaires.

8. Dispositif selon l'une des revendications précédentes,
**caractérisé en ce que**
le dispositif se fixe comme un module sur la machine de bureau (10).

9. Dispositif selon l'une des revendications précédentes,
**caractérisé en ce que**
l'émission des feuilles de séparation (24) du magasin (22) se trouve au-dessus de la sortie de feuilles (12) de la machine du bureau (10).

10. Dispositif selon la revendication 9,
**caractérisé en ce que**
le magasin (22) se trouve en aval de la sortie de feuilles (44, 50) du dispositif et les feuilles de séparation (24) sont émises dans la même direction de mouvement du dispositif que la direction d'émission des feuilles (14) de la machine du bureau (10).
